# FASCICULE DE BREVET EUROPEEN

(11) **EP 0 277 373 B1**
(45) Date de publication et mention de la délivrance du brevet: **05.02.1992**
(21) Numéro de dépôt: 87202241.3
(22) Date de dépôt: 16.11.1987
(51) Int. Cl.: D06B 15/10

(54) **Installation d'extraction d'eau de fils en bobines**
Vorrichtung zum Entwässern von Garnwickeln
Device for extracting water from yarn bobbins

(30) Priorité: 04.12.1986 IT 8564286
(43) Date de publication de la demande: 10.08.1988
(73) Titulaire: F.lli DETTIN s.p.a., I-36015 Schio Vicenza (IT)
(72) Inventeur: Dettin, Piergiorgio, Schio Vicenza (IT)
(74) Mandataire: Bettello, Luigi, Dott. Ing.

(56) Documents cités:
- EP-A- 0 097 066
- DE-C- 519 044
- DE-C- 2 148 474

## Description

La présente invention a pour but la réalisation d'une machine à paniers tournants multiples destinée à être utilisée comme hydro-extracteur pour les filés enroulés sur des bobines.

Il s'agit en l'occurence d'une machine dans laquelle les filés de laine, de coton, de fibres artificielles ou autres, enroulés sur des bobines doivent, après immersion dans le bain de teinture, subir une hydro-extraction en vue d'être soumis à des traitements ultérieurs de travail.

A l'heure actuelle les filés en bobines, au sortir de l'opération d'immersion dans le bain de teinture, passent au poste d'hydro-extraction aprés avoir été placés à l'intérieur de paniers tournants disposés suivant des circonférences différentes qui partent de l'extérieur desdits paniers et qui convergent vers le centre.

Toutefois, cette disposition comporte inévitablement un défaut d'uniformité dans le taux d'extraction parmi les différentes bobines, dû non seulement au fait que les bobines les plus extérieures sont soumises à une action plus importante par la force centrifuge, mais également au fait que ces bobines se trouvent en appui les unes contre les autres.

La publication DE-C-519044 décrit une machine centrifuge pour le traitement liquide et pour l'essuyage des filés d'ensouple de chaine et bobines.
Dans cette machine il est prevu que pour la régulation des conditions du bain soit disposé un éjecteur qui provoque la rotation du liquide dans le réservoir, tandis que dans le même temps des grandes quantités de liquide sont insérées dans le cycle.

Le but de l'invention est de réaliser un hydro-extracteur pour filés en bobines, pourvu de paniers tournants à l'intérieur desquels sont placées les bobines de filés supportées par des bras appropriés (qui forment les chargeurs) et permettant auxdites bobines de se déplacer uniquement dans le sens radial grâce à des fentes pratiquées dans lesdites bras, lesquelles fentes autorisent, sous l'effet de la force centrifuge, la prise d'appui des bobines contre la paroi interne des paniers.

Suivant une autre caractéristique de l'invention, on prévoit que chacun des ensembles comprenant le panier tournant, son arbre de commande, le manchon pour le guidage de cet arbre et le moteur hydraulique, est suspendu à un dispositif élastique approprié supporté par trois séries de ressorts travaillant en traction, tandis qu'une série d'amortisseurs compense le balourd éventuel de la charge placée à l'intérieur des paniers tournants, en donnant lieu à un mouvement de rotation parfaitement uniforme et silencieux même aux vitesses élevées (1500 tours/minute), ce qui se révèle particulièrement avantageux quant à l'efficacité de la machine et à son caractère silencieux.

Conformément encore à une autre caractéristique de l'invention, on prévoit que les chargeurs porte-bobines, au nombre de quatre, sont supportés par un carrousel commandé hydrauliquement et constitué par une croix formée par quatre bras ; ce carrousel peut se soulever pour l'extraction, en dehors des paniers, de deux chargeurs de bobines déjà traitées, tourner de 180° et redescendre en introduisant dans les paniers deux nouveaux chargeurs et en amenant simultanément les deux autres paniers déjà traités sur un plateau approprié de chargement et de déchargement, afin que pendant le temps mort de centrifugation l'opérateur ait la possibilité de préparer les deux chargeurs subséquents, en les déchargeant des bobines déjà traitées et en les chargeant avec celles à traiter.

Tout l'ensemble est bien entendu muni des différentes commandes qui sont nécessaires à la réalisation automatique de l'intégralité de la séquence opératoire, à savoir : engagement des chargeurs dans les paniers tournants avec fermeture des couvercles, démarrage du cycle de centrifugation, arrêt, ouverture des couvercles et extraction des chargeurs traités, rotation du carrousel avec mise en place de nouveaux chargeurs à traiter, fermeture des couvercles et commencement d'un nouveau cycle.

La machine va maintenant être ci-après décrite de manière plus détaillée avec l'aide des planches de dessin annexées dans lesquelles :
La fig. 1(planche I) est une vue en élévation de l'ensemble de la machine suivant l'invention.
La fig. 2 (planche II) est une vue en plan par dessus de cet ensemble.
La fig. 3 (planche III) est une vue en élévation avec demi-coupe montrant la même machine.
La fig. 4 (planche IV) est une vue de côté montrant un support propre à soutenir une bobine.
La fig. 5 (planche V) est une coupe verticale représentant un panier tournant renfermant un chargeur avec une bobine montée verticalement.
La fig. 6 (planche VI) est une coupe verticale d'un panier tournant montrant une variante de réalisation d'un chargeur équipé de barreaux orientés suivant des axes horizontaux.
La fig. 7 (planche VII) est une vue de côté montrant à l'état isolé l'un des bras du chargeur suivant fig. 5.
La fig. 8 est une vue en plan de ce bras.
La fig. 9 en est une coupe transversale suivant le plan indiqué en IX-IX en fig. 8.
La fig. 10 est la coupe suivant le plan X-X de fig. 8.

Comme on peut le voir en fig. 1, 2 et 3 du dessin annexé, la machine comprend un premier groupe formé dans le présent cas par deux enveloppes ou cuves extérieures fixes référencées 1 et 2, à l'intérieur desquelles tournent les paniers 3 supportant les chargeurs 4 dont on aperçoit les couvercles 5 et 6 sur les figures précitées, tandis que les deux autres 7 et 8 se trouvent à l'extérieur desdites cuves en surmontant les deux autres chargeurs qui sont disposés sur le plateau de chargement 9 afin d'être déchargés des bobines déjà traitées et d'être rechargés avec des bobines à traiter.

Les couvercles et les chargeurs sont montés sur un carrousel tournant à quatre bras référencé 10, qui est pourvu d'un arbre central 11 et qui est mis en rotation par un vérin hydraulique de commande 12 ; il est prévu que tout l'ensemble peut se soulever et redescendre en étant guidé par la colonne 13 à profil en double T, et ce par l'intermédiaire d'un chariot approprié 14 actionné par un vérin hydraulique 15.

En fig. 3, on notera que chaque ensemble formé par un palier tournant 3, un chargeur 4, un arbre 16, un manchon de guidage 17 et un moteur hydraulique 18, est suspendu à un bâti oscillant 19 à trois bras qui est soumis à l'action de ressorts de traction 20 autorisant une oscillation élastique à l'intérieur de certaines limites. A titre de sécurité pour le cas où certains de ces ressorts viendraient à se rompre, on a prévu des tampons 21 montés à poste fixe sur des montants correspondants 22.

Des amortisseurs 23 fixés d'une part au moyen d'agrafes appropriées 24 aux montants 22 précités, d'autre part à des entretoises 25 solidaires du bâti oscillant 19, réduisent de manière notable le caractère bruyant de l'ensemble mobile au cours de l'opération de centrifugation.

La tableau électrique de commande 26 permet l'actionnement d'une petite centrale hydraulique 27 comprenant un moteur électrique 28, une pompe triple logée à l'intérieur d'un bloc d'électro-vannes 29 et un échangeur de chaleur 30 (fig. 3) pour le chauffage de l'huile, cette dernière alimentant l'ensemble de l'installation aussi bien en basse qu'en haute pression.

En fig. 4, on peut voir une forme de réalisation d'un support mobile pour une bobine, lequel support est formé par un noyau 31 à profil tronconique (ce noyau peut également être prévu cylindrique) fixé de manière élastique, au moyen d'une butée 32, d'un ressort 33 et d'une goupille déformable 34, à l'élément de base 35 : celui-ci est muni d'un guide inférieur 36 qui peut se déplacer à l'intérieur de fentes ménagées dans les bras 37 et 38 (fig. 5) des chargeurs décrits plus loin de manière plus détaillée, en référence aux fig. 7 à 10.

Suivant une autre forme de réalisation de l'invention, on peut prévoir d'engager les bobines sur des barreaux radiaux 39 et 40 (fig. 6) fixés à un manchon central 41.

Cette dernière disposition permet d'éviter les inconvénients consécutifs à la déformation de la surface latérale de la bobine qui vient prendre appui contre la paroi interne du panier tournant 3 sous l'effet de la force centrifuge.

Cette disposition est adoptée pour les types de filés très délicats.

Il va de soi qu'on peut imaginer d'autres formes de réalisation pour les chargeurs.

En fig. 7 et 8, on a illustré une forme de réalisation d'un bras 42 du chargeur 4, qui comporte une fente 43 qui s'élargit dans la partie arrière 44 afin de permettre l'introduction du guide 36 (fig. 4) faisant saillie vers le bas à partir de l'élément de base 35 du support porte-bobines 31. Fig. 9 et 10 font bien apparaître la section transversale IX-IX, respectivement X-X, du bras 42.

Bien entendu, les formes de réalisation particulières de la machine ont été indiquées à titre d'exemple non limitatif, ladite machine pouvant évidemment être réalisée de manière différente, notamment en fonction de sa capacité, c'est-à-dire du nombre et du volume des bobines à traiter. Plus précisément, les bras des chargeurs peuvent être au nombre de cinq, si ou huit par rangée, tout en conservant les autres caractéristiques de la machine.

Il en va de même pour les différents types de chargeurs. Toutes ces formes possibles de réalisation de la machine doivent être considérées comme entrant dans le cadre de la revendication 1.

## Revendications

1. Hydro-extracteur pour filés en bobines, propre au traitement des filés en bobines précédemment colorés dans des cuves de teinture, comprenant quatre chargeurs porte-bobines caractérisé en ce que deux chargeurs travaillent à l'interieur de paniers tournants (3), eux-mêmes disposés à l'intérieur de deux cuves (1 et 2) susceptibles d'être fermées à l'aide de couvercles (5 et 6), tandis que les deux autres chargeurs sont disposés sur un plateau de chargement (9) pour permettre les opérations de déchargement des bobines déjà traitées et de chargement des bobines à traiter, les couvercles et les chargeurs étant montés sur un carrousel (10) actionné par une petite centrale hydraulique (27) et un tableau de commande correspondant (26) convenablement agencés.

2. Hydro-extracteur suivant la revendication 1, caractérisé en ce que chaque support porte-bobines (21) est fixé élastiquement, à l'aide d'une butée (32), d'un ressort (33) et d'une goupille élastique (34), à un élément de base (35) muni d'un guide inférieur (36) qui permet le déplacement radial de chaque bobine à l'intérieur d'une rainure (43) ménagée dans chaque bras (42) du chargeur, laquelle bobine est repoussée par la force centrifuge contre les parois internes des paniers tournants (3).

3. Hydro-extracteur suivant les revendications 1 et 2, caractérisé en ce qu'au cours de l'opération de centrifugation, chaque chargeur opère à l'intérieur de son panier (3) tandis que tout l'ensemble comprenant ce panier tournant (3), son chargeur (4), son arbre (16), le manchon (17) pour le guidage de celui-ci et le moteur hydraulique (18) est suspendu à un bâti oscillant à trois bras(19) soumis à l'action de ressorts de traction (20) qui permettent son oscillation élastique à l'intérieur de certaines limites, la machine comprenant en outre, à titre de sécurité pour le cas où certains des ressorts precités viendraient à se rompre des tampons (21) ancrés à demeure sur des montants correspondants (22), ainsi que des amortisseurs (23) fixés d'une part au moyen d'agrafes (24) auxdits montants (22) et d'autres part à des entretoises (25) faisant partie du bâti oscillant (19) pour réduire de manière notable le caractère bruyant de l'ensemble mobile au cours de l'opération de centrifugation, et ce même aux vitesses élevées de rotation (1500 tours/minute).

4. Hydro-extracteur suivant la revendications 1 et 3, caractérisé en ce que chaque chargeur porte-bobines comprend un noyau central (41) sur lequel sont radialement fixés des bras (42) ou des barreaux (39 et 40) sur lesquels sont engagées les bobines de filés à traiter, lesquelles bobines sont libres de se déplacer radialement, mais sont retenues par la paroi interne du panier (3) au cours de l'opération de centrifugation.

## Claims

1. Water extractor for yarn on spools, specifically for the processing of yarn on spools previously dyed in dyeing vats, comprising four spool-loaders characterised by the fact that two loaders work inside rotating baskets (3), which themselves are arranged inside two vats (1 and 2) which can be closed with covers (5 and 6), whilst the other two loaders are arranged on a loading tray (9) to allow operations to offload spools which have already been treated and to load spools which are to be treated, the covers and the loaders being mounted on a carousel (10) driven by a small hydraulic unit (27) and a corresponding control console (26) suitably arranged.

2. Water extractor as per claim 1, characterised by the fact that each spool-carrier support (21) is elastically fixed with the help of a block (32), a spring (33) and an elastic pin (34) to a base element (35) with a guide underneath (36) which allows each spool to be displaced radially within a groove (43) made in each arm (42) of the loader, and the aforesaid spool is pushed by centrifugal force against the inside walls of the rotating baskets (3).

3. Water extractor as per claims 1 and 2, characterised by the fact that during the centrifuging operation, each loader operates inside its basket (3) whilst the whole assembly comprising the rotating basket (3), its loader (4), its shaft (16), the sleeve (17) for guiding the latter and the hydraulic motor (18) is suspended on a rocking structure with three arms (19) subject to the action of traction springs (20) which allows it to oscillate elastically within certain limits, and the machine further comprises, for safety's sake should some of the aforementioned springs rupture, buffers (21) permanently anchored on corresponding fittings (22) together with a shock absorber (23) fixed on the one hand by means of hooks (24) to the aforesaid fittings (22) and on the other to a cross piece (25) forming part of the rocking structure (19) in order to considerably reduce the noisiness of the whole moving assembly during the centrifuging operation even at high speeds of rotation (1500 rpm).

4. Water extractor as per claims 1 and 3, characterised by the fact that each spool-loader comprises a central core (41) on which arms (42) or bars (39 and 40) are fixed radially, on which the spools of yarn to be treated are held, and these spools are free to move radially but retained by the inside wall of the basket (3) during the centrifuging operation.

## Patentansprüche

1. Vorrichtung zum Entwässern von Garnwickeln, die vor der Behandlung in Färbeküpen gefärbt werden, mit vier Garnständer-Beladevorrichtungen, dadurch gekennzeichnet, daß zwei Beladevorrichtungen im Innern von Drehkörben (3) arbeiten, welche im Innern der beiden Färbeküpen (1 und 2) angeordnet und mittels Deckeln (5 und 6) verschließbar sind, während die beiden anderen Beladevorrichtungen auf einer Beladeplatte (9) angeordnet sind, um die Entladung der bereits behandelten und die Beladung der zu behandelnden Garnwickel durchzuführen und daß die Deckel und die Beladevorrichtungen auf einem Drehkreuz (10) angeordnet sind, welches von einer kleinen hydraulischen Zentrale (27) und einem in geeigneter Weise angeordneten Steuerpult (26) betrieben sind.

2. Vorrichtung nach Anspruch 1, dadurch gekennzeichnet, daß ein jeder Träger (21) für die Garnwickel mit Hilfe eines Widerlagers (32), einer Feder (33) und eines elastischen Stiftes (34) mit einem Basisteil (35) elastisch verbunden ist, welcher mit einer unteren Führung (36) ausgestattet ist die eine Radialbewegung eines jeden Garnwickels im Inneren einer Nut (43) in einem jeden Arm (42) der Beladevorrichtung ermöglicht und daß der Garnwickel durch die auf die Innenwände des Drehkorbes (3) wirkende Zentrifugalkraft zurückgestoßen wird.

3. Vorrichtung nach einem der Ansprüche 1 und 2, dadurch gekennzeichnet, daß im Verlaufe des Zentrifugiervorganges eine jede Beladevorrichtung im Inneren ihres Drehkorbes (3) arbeitet, während die aus dem Drehkorb (3), seiner Beladevorrichtung (4), seiner Welle (16), der Muffe (17) zur Führung der Welle (16) und dem hydraulischen Motor (18) bestehende Gesamtanordnung in einem schwingenden Gestell (19) mit drei Armen aufgehängt ist, welches der Einwirkung von mit entsprechenden Stützen (22) dauernd verankerten Puffern (21) sowie Stoßdämpfern (23) unterworfen ist, welche einerseits mit Hilfe von Klammern (24) mit den Stützen (22) und andererseits mit Teile des schwingenden Gestelles (19) bildenden Stegen (25) verbunden sind, um die im Verlaufe der Zentrifugierung selbst bei erhöhten Drehgeschwindigkeiten (1500 Umdrehungen pro Minute) entstehenden Geräusche der Gesamtanordnung in erheblichem Umfang zu reduzieren.

4. Vorrichtung nach einem der Ansprüche 1 und 3, dadurch gekennzeichnet, daß ein jeder Träger für die Garnwickel einen zentralen Kern (41) aufweist, mit welchem in radialer Richtung weisende Arme (42) oder Stangen (39 und 40) befestigt sind, auf welche die zu behandelnden Garnwickel aufgesteckt sind und daß die Garnwickel in radialer Richtung frei bewegbar, während der Zentrifugierung jedoch von der Innenwand des Drehkorbes (3) festgehalten sind.
